# EUROPÄISCHE PATENTANMELDUNG

(11) **EP 0 843 097 A1**
(43) Veröffentlichungstag der Anmeldung: **20.05.1998**
(21) Anmeldenummer: 97119210.9
(22) Anmeldetag: 04.11.1997
(51) Int. Cl.: F04C 11/00, F04C 2/14

(54) **Brennstoffverteiler**

(30) Priorität: 19.11.1996 DE 19647799
(71) Anmelder: Pumpenfabrik Ernst Scherzinger GmbH & Co. KG, 78120 Furtwangen (DE)
(72) Erfinder: Ebner, Dieter, 78120 Furtwangen (DE)
(74) Vertreter: Schmitt, Hans, Dipl.-Ing.

(57) **Zusammenfassung**

Ein Brennstoffverteiler (1) mit in axialer Richtung einander in Reihe benachbarten Verteilerelementen (2) hat an jedem Verteilerelement (2) mehr als einen Brennstoffauslaß (5) dadurch, daß mehr als nur zwei Zahnräder (3 und 4) miteinander kämmen und demgemäß auch mehr Zuführkanäle (7) für den Brennstoff vorgesehen sind. Bei insgesamt drei miteinander kämmenden Zahnrädern (3 und 4) und demgemäß zwei Zuführkanälen (7) ergeben sich somit zwei Brennstoffauslässe (5). Somit können entsprechend mehr Brennkammern mit jeweils übereinstimmenden Brennstoffmengen versorgt werden. Gleichzeitig wird insbesondere die axiale Baulänge vermindert.

## Beschreibung

Die Erfindung betrifft einen Brennstoffverteiler mit in axialer Richtung einander in Reihe benachbarten Verteilerelementen, in denen jeweils miteinander kämmende Zahnräder als Förderelemente vorgesehen sind, wobei eine durch alle Verteilerelemente verlaufende Brennstoffzufuhr sowie an jedem einzelnen Verteilerelement ein Brennstoffauslaß vorgesehen sind.

Ein derartiger Brennstoffverteiler ist zum Beispiel aus der US-A-4 328 824 oder der US-A-4 531 535 bekannt. Es handelt sich dabei um eine bewährte Technik der Brennstoffverteilung beispielsweise für Gasturbinen mit vielen Brennkammern. Jedes der nebeneinander oder hintereinander angeordneten Förderelemente kann dabei eine Brennkammer mit Brennstoff versorgen, wobei dieser Brennstoff von der Brennstoffzufuhr jeweils durch ein Verteilerelement abgezweigt und somit die gesamte Brennstoffmenge entsprechend der Anzahl von Verteilerelementen aufgeteilt wird. Sind sehr viele derartige Verteilerelemente nebeneinander oder hintereinander geschaltet, können auch von verschiedenen Seiten her jeweils Brennstoffzufuhren vorgesehen sein.

Jedes Verteilerelement enthält bei diesen vorbekannten Brennstoffverteilern zwei miteinander kämmende Zahnräder, die ähnlich wie Zahnradpumpen wirken und den Brennstoff von der Brennstoffzufuhr aus den einzelnen Brennkammern zuteilen.

Bei Gasturbinen mit vielen Brennkammern ergibt dieses Verteilerprinzip eine entsprechend große axiale Baulänge. Dennoch hat sich diese Anordnung bewährt, weil in jedem Verteilerelement praktisch kein Leckverlust auftritt und eine relativ genaue Aufteilung des Brennstoffes möglich ist. Ferner stellt jedes der axial aneinander gereihten und miteinander gekuppelten Verteilerelemente ein relativ einfaches Bauteil dar, das aus nur wenig Einzelteilen zusammengesetzt ist.

Der Erfindung liegt deshalb die Aufgabe zugrunde, einen Brennstoffverteiler der eingangs genannten Art zu schaffen, der die Vorteile der axial nebeneinander angeordneten Verteilerelemente beibehält, trotzdem aber eine kürzere oder geringere axiale Abmessung hat.

Zur Lösung dieser scheinbar widersprüchlichen Aufgabe ist der eingangs definierte Brennstoffverteiler dadurch gekennzeichnet, daß jedes Verteilerelement ein Hauptzahnrad aufweist, mit welchem zwei, drei oder vier weitere Zahnräder kämmen, daß als Brennstoffzufuhr für jedes mit dem Hauptzahnrad kämmende weitere Zahnrad jeweils ein sich durch Verteilerelemente erstreckender Zuführkanal vorgesehen ist, der mit der Stelle der miteinander kämmenden Zahnräder verbunden ist, an welcher die kämmenden Zahnräder an ihrer Rotation auseinanderlaufen und die den Beginn ihres Förderbereiches bildet, und daß eine der Anzahl der Zuführkanäle oder der weiteren Zahnräder an dem jeweiligen Verteilerelement entsprechende Zahl von Auslässen jeweils an der Stelle der kämmenden Zahnräder abgehend angeordnet ist, an der diese bei ihrer Rotation zusammenlaufen.

Somit kann mit einem einzigen Verteilerelement mit beispielsweise insgesamt drei Zahnrädern, deren zwei mit einem Hauptzahnrad kämmen, eine Verteilung zu zwei Brennstoffkammern durchgeführt werden. Es sind dann in einem solchen Verteilerelement zwei Zuführkanäle zu den Kämm-Bereichen der Zahnräder und in gleicher Weise zwei Auslässe vorgesehen, so daß mit einem solchen Verteilerelement doppelt soviele Brennstoffkammern wie mit einem Verteilerelement mit nur zwei kämmenden Zahnrädern bedient werden können. Mit insgesamt vier Zahnrädern können sogar drei Brennstoffkammern von einem einzigen Verteilerelement mit Brennstoff versehen werden. Somit kann die Zahl der axial nebeneinander angeordneten Verteilerelemente erheblich vermindert und damit die axiale Abmessung des gesamten Brennstoffverteilers entsprechend verringert werden. Gleichzeitig werden in vorteilhafter Weise Bauteile und Verteilerelemente eingespart. Wird beispielsweise mit einem Verteilerelement mit einem Hauptzahnrad und zwei außenseitig damit kämmenden weiteren Zahnrädern vorgesehen, spart man praktisch ein vollständiges Verteilerelement der Bauart mit insgesamt nur zwei kämmenden Zahnrädern ein, indem man lediglich ein weiteres zusätzliches Zahnrad und entsprechende Kanäle vorsieht.

Da auf diese Weise die Zuführkanäle kürzer sind, kann auch mit entsprechend geringeren Strömungsverlusten gerechnet werden. Gleichzeitig kann insbesondere mit einem Verteilerelement mit insgesamt drei kämmenden Zahnrädern eine hohe Verteilgenauigkeit erzielt werden.

Zweckmäßig ist es dabei, wenn die Zuführkanäle mit Abstand zu den kämmenden Zahnrädern an diesenvorbeilaufen und jeweils Abzweigungen haben, die zu Beginn des Förderbereiches der kämmenden Zahnräder führen. Dies erlaubt eine sehr einfache Herstellung der Zuführkanäle, die dann einander fortsetzend geradlinig durch die benachbarten Verteilerelemente verlaufen können. Entsprechend günstige Strömungsverhältnisse können erzielt werden.

Für eine gute Platzausnutzung und möglichst gleichmäßige Strömungsverhältnisse und eine möglichst gleichmäßige Brennstoffverteilung ist es zweckmäßig, wenn die mit dem Hauptzahnrad kämmenden weiteren Zahnräder mit einem Abstand zueinander derart am Umfang des Hauptzahnrades angeordnet sind, daß die diese weiteren Zahnräder aufnehmenden Gehäusebereiche voneinander getrennt sind. Einerseits ergibt sich dann zwischen den Gehäusebereichen mit Zahnrädern genügend Abstand, um die Kanäle unterzubringen und darüber hinaus werden die zu fördernden Flüssigkeitsmengen mit großer Sicherheit voneinander getrennt, so daß sie sich nicht gegenseitig beeinflussen.

Dabei ist es für eine möglichst gleichmäßige Verteilung weiterhin günstig, wenn die Abstände der weiteren Zahnräder zueinander am Umfang des Hauptzahnrades gleich groß sind. Dadurch ergeben sich für die jeweils aus den Zuführkanälen abgezweigten Flüssigkeitsmengen gleiche Förderwege und somit bei übereinstimmenden Drehzahlen auch übereinstimmende Drücke, was zu entsprechend genauen Übereinstimmungen der jeweils abgezweigten Mengen an Treibstoff führt.

Das Hauptzahnrad kann einen größeren Durchmesser als die damit kämmenden weiteren Zahnräder haben und die weiteren Zahnräder können insbesondere jeweils untereinander gleich groß sein und übereinstimmende Zähnezahlen haben. Einerseits ist an einem größeren Hauptzahnrad mehr Umfang und damit mehr Platz für mehr als ein damit kämmendes Zahnrad und andererseits führen gleich große weitere Zahnräder mit größerer Sicherheit zu übereinstimmenden, von ihnen jeweils geförderten Brennstoffmengen. Zwar würde ein kleineres Zahnrad aufgrund der höheren Drehzahl dennoch etwa eine gleiche Fördermenge bewirken, jedoch sind gleich große weitere Zahnräder auch von der Fertigung günstiger.

Zwei weitere Zahnräder können dabei jeweils einander gegenüberliegend mit dem Hauptzahnrad kämmen und die Drehmittelpunkte der insgesamt drei Zahnräder können auf einer gemeinsamen Geraden liegen. Dadurch ergeben sich praktisch symmetrische Verhältnisse, die eine entsprechend einfache und platzsparende Fertigung erlauben. Darüber hinaus ergibt sich eine Verringerung der Lagerbelastung der Antriebsräder, da die von den einander gegenüberliegenden weiteren Zahnrädern ausgehenden Kräfte sich wenigstens teilweise kompensieren.

Durch die Symmetrie der Gehäuse der einzelnen Verteilerelemente lassen sich Positionen von Ein- und Auslässen besser variieren und an die jeweiligen Bedürfnisse anpassen.

Eine weitere Ausgestaltung der Erfindung kann darin bestehen, daß jeweils Zahnräder miteinander kämmen, deren eines eine gerade und deren anderes eine ungerade Zähnezahl hat. Dadurch ergibt sich ein besseres Geräusch- und Verschleißverhalten, weil sich die Zahnräder im Eingriff jeweils abwechseln.

Dabei ist es besonders günstig, wenn das Hauptzahnrad die ungerade Zähnezahl hat. Zahnräder mit einer ungeraden Zähnezahl sind in der Herstellung etwas ungünstiger, so daß bei dem Brennstoffverteiler die kleinere Anzahl von Zahnrädern mit dieser ungünstigen ungeraden Zähnezahl zu versehen ist, um die Vorteile zu erzielen, die sich durch eine Paarung von Zahnrädern mit geraden und ungeraden Zähnezahlen ergibt.

Insgesamt ergibt sich ein Brennstoffverteiler mit erheblich verkürzter Baulänge, der dennoch eine Vielzahl von Brennkammern mit Brennstoff gleichmäßig versorgen kann. Dabei werden gleichzeitig Bauteile und somit auch Gewicht gespart und neben der Platzersparnis ergibt sich auch ein verminderter Herstellungsaufwand.

Nachstehend ist ein Ausführungsbeispiel der Erfindung anhand der Zeichnung näher erläutert. Es zeigt in zum Teil schematisierter Darstellung:
- Fig.1: einen Querschnitt eines erfindungsgemäßen Brennstoffverteilers durch ein Verteilerelement, wobei ein mittleres zentrales Hauptzahnrad mit zwei weiteren Zahnräder kämmt und zwei Zuführkanäle für den Brennstoff sowie zwei Auslässe vorgesehen sind,
- Fig.2: einen Längsschnitt des Brennstoffverteilers gemäß der Schnittlinie A-A in Fig.1 durch die beiden Zuführkanäle für den Brennstoff,
- Fig.3: einen Längsschnitt gemäß der Schnittlinie B-B in Fig.1 durch die Mitte der drei Zahnräder, deren Drehmitten auf einer gemeinsamen Durchmesserebene liegen sowie
- Fig.4: einen Längsschnitt des Brennstoffverteilers gemäß der Schnittlinie C-C in Fig.1 mit einerseits der Brennstoffzufuhr zu den Zuführkanälen und andererseits den Auslässen.

Ein im ganzen mit 1 bezeichneter Brennstoffverteiler hat gemäß den Figuren 2 bis 4 in axialer Richtung nebeneinander angeordnete und miteinander gekuppelte Verteilerelemente 2, in denen jeweils miteinander kämmende Zahnräder 3 und 4 als Förderelemente für den Brennstoff vorgesehen sind. Eine im folgenden noch näher zu erläuternde Brennstoffzufuhr verläuft dabei durch alle Verteilerelemente 2 hindurch, wie man es vor allem in Fig.2 erkennt. Gemäß Fig.4 ist an jedem Verteilerelement 2 ein Brennstoffauslaß 5 vorgesehen. Die Brennstoffzufuhr hat einen einzigen Einlaß 6 und verzweigt sich gemäß den Pfeilen Pf1 in Fig.1 und führt zu zwei Zuführkanälen 7, die parallel zueinander durch die Verteilerelemente 2 verlaufen und somit deren Brennstoffzufuhr bilden.

Gemäß Fig.1 und 3 weist jedes Verteilerelement 2 ein Hauptzahnrad 3 auf, mit welchem im Ausführungsbeispiel zwei weitere Zahnräder 4 kämmen. Möglich wären auch drei weitere Zahnräder 4.

Als Brennstoffzufuhr für jedes mit dem Hauptzahnrad 3 kämmende weitere Zahnrad 4 ist jeweils ein sich durch die Verteilerelemente 2 erstreckender und durchgängiger Zuführkanal 7 vorgesehen, der mit der Stelle der miteinander kämmenden Zahnräder 3 und 4 jeweils verbunden ist, an welcher die kämmenden Zahnräder bei ihrer Rotation auseinanderlaufen, wobei diese Rotation in Fig.1 an dem Hauptzahnrad durch den Pfeil Pf2 und an den damit kämmenden weiteren Zahnrädern durch die Pfeile Pf3 angedeutet ist. Diese Stellen, an denen die Zahnräder bei ihrer Rotation auseinanderlaufen, stellen in bekannter Weise den Beginn ihres Förderbereiches dar, so daß sie den durch den Zuführkanal 7 jeweils zugeführten Brennstoff weiterbefördern können.

Dabei ist eine der Anzahl der Zuführkanäle 7 oder der weiteren Zahnräder 4 an dem jeweiligen Verteilerelement 2 entsprechende Zahl von Auslässen 5, im Ausführungsbeispiel also zwei Auslässe 5, jeweils an der Stelle der kämmenden Zahnräder abgehend angeordnet, an der diese bei ihrer Rotation zusammenlaufen. Der Brennstoffaustritt in den jeweiligen Auslaß 5 ist durch die Pfeile Pf4 in Fig.1 angedeutet.

Dabei wird deutlich, daß jeweils ein Teil des Brennstoffes von den weiteren Zahnrädern 4 befördert wird, daß aber das Hauptzahnrad 3 sowohl einen Teil des Brennstoffes zu dem einen Auslaß 5 als auch einen weiteren Teil des Brennstoffes zu dem anderen Auslaß 5 befördert und zwar jeweils die Hälfte des von dem Hauptzahnrad 3 beförderten Brennstoffes.

Die Zuführkanäle 7 laufen gemäß Fig.1 und 2 mit Abstand zu den kämmenden Zahnrädern an diesen vorbei und haben jeweils Abzweigungen 8, die zu dem Beginn des Förderbereiches der kämmenden Zahnräder führen. Durch die Pfeile Pf5 ist angedeutet, wie der Brennstoff von dem jeweiligen Zuführkanal 7 in die jeweilige Abzweigung 8 gelangt, die zu dem Bereich der kämmenden Zahnräder führt, an welchem diese aufgrund ihrer Rotation auseinanderlaufen, wo also die Förderung des Brennstoffes durch die Zahnräder beginnt.

In den Figuren 2 bis 4 ist angedeutet, daß die Hauptzahnräder 3 koaxial zueinander angeordnet sind und einen gemeinsamen Antrieb von einer Kupplung 9 her haben können, zum Beispiel während Startphase. Zwischen den einzelnen Verteilerelementen 2 sind dabei jeweils Lagerstellen 10 vorgesehen, wobei gleichzeitig Zwischenwände 11 für eine seitliche Abdichtung der Verteilerelemente 2 sorgen.

Die mit dem Hauptzahnrad 3 jeweils kämmenden weiteren Zahnräder 4 sind mit einem Abstand zueinander derart am Umfang des Hauptzahnrades 3 angeordnet, daß die diese weiteren Zahnräder 4 aufnehmenden Gehäusebereiche voneinander getrennt sind, so daß die Brennstoffverteilung exakt und ohne gegenseitige Verfälschung zu den beiden Auslässen 5 hin erfolgen kann. Dabei sind die Abstände der weiteren Zahnräder 4 zueinander am Umfang des Hauptzahnrades 3 gleich groß, denn die beiden weiteren Zahnräder 4 sind jeweils einander gegenüberliegend vorgesehen und die Drehmittelpunkte der insgesamt drei Zahnräder liegen auf einer gemeinsamen Geraden bzw. Längsschnitt- oder Durchmesserebene, die in Fig.1 der Schnittlinie B-B entspricht. Dies ergibt einen symmetrischen Aufbau mit einer entsprechend guten Kraftverteilung und teilweise einer gegenseitigen Kompensation der durch den Förderdruck jeweils entstehenden Kräfte.

Das Hauptzahnrad 3 hat dabei einen größeren Durchmesser als die damit kämmenden weiteren Zahnräder 4, während diese untereinander gleich groß sind und eine übereinstimmende Zähnezahl haben. Dadurch ergibt sich genügend Platz auch zur Unterbringung der beiden Brennstoffkanäle 7 jeweils mit ausreichend Abstand zu den jeweiligen Zahnrädern. Die Zähnezahlen können dabei so abgestimmt sein, daß eines der Zahnräder, bevorzugt das Hauptzahnrad 3, eine ungerade Zähnezahl hat, während die anderen Zahnräder 4 eine gerade Zähnezahl haben. Somit wechselt der Eingriff der Zahnräder sich jeweils ab, was zu einer Verringerung von Pulsationen und somit auch zu einem besseren Geräusch- und Verschleißverhalten führt.

Insgesamt ergibt sich ein Brennstoffverteiler 1, der mit relativ kurzer Baulänge und nur drei Verteilerelementen 2 sechs Brennstoffkammern versorgen kann, also eine kompakte Bauweise hat und zusätzlich weniger Geräusch verursacht, eine größere Stabilität mit sich bringt, bei der Handhabung, dem Transport und der Montage auch aufgrund der geringeren Abmessung günstigere Verhältnisse schafft und einen geringeren Einbauraum benötigt. Darüber hinaus werden Einzelteile gegenüber einem Brennstoffverteiler mit jeweils nur zwei Zahnrädern in jedem Verteilerelement 2 eingespart.

Der Brennstoffverteiler 1 mit in axialer Richtung einander in Reihe benachbarten Verteilerelementen 2 hat an jedem Verteilerelement 2 mehr als einen Brennstoffauslaß 5 dadurch, daß mehr als nur zwei Zahnräder 3 und 4 miteinander kämmen und demgemäß auch mehr Zuführkanäle 7 für den Brennstoff vorgesehen sind. Bei insgesamt drei miteinander kämmenden Zahnrädern 3 und 4 und demgemäß zwei Zuführkanälen 7 ergeben sich somit zwei Brennstoffauslässe 5. Somit können entsprechend mehr Brennkammern mit jeweils übereinstimmenden Brennstoffmengen versorgt werden. Gleichzeitig wird insbesondere die axiale Baulange vermindert.

## Patentansprüche

1. Brennstoffverteiler (1) mit in axialer Richtung einander in Reihe benachbarten Verteilerelementen (2), in denen jeweils miteinander kämmende Zahnräder (3,4) als Förderelemente vorgesehen sind, wobei eine durch alle Verteilerelemente (2) verlaufende Brennstoffzufuhr sowie an jedem einzelnen Verteilerelement (2) ein Brennstoffauslaß (5) vorgesehen sind, **dadurch gekennzeichnet**, daß jedes Verteilerelement (2) ein Hauptzahnrad (3) aufweist, mit welchem zwei, drei oder vier weitere Zahnräder (4) kämmen, daß als Brennstoffzufuhr für jedes mit dem Hauptzahnrad (3) kämmende weitere Zahnrad (4) jeweils ein sich durch Verteilerelemente (2) erstreckender Zuführkanal (7) vorgesehen ist, der mit der Stelle der miteinander kämmenden Zahnräder (3,4) verbunden ist, an welcher die kämmenden Zahnräder bei ihrer Rotation auseinanderlaufen und die den Beginn ihres Förderbereiches bildet, und daß eine der Anzahl der Zuführkanäle (7) oder der weiteren Zahnräder (4) an dem jeweiligen Verteilerelement (2) entsprechende Zahl von Auslässen (5) jeweils an der Stelle der kämmenden Zahnräder abgehend angeordnet ist, an der diese bei ihrer Rotation zusammenlaufen.

2. Brennstoffverteiler nach Anspruch 1, dadurch gekennzeichnet, daß die Zuführkanäle (7) mit Abstand zu den kämmenden Zahnrädern an diesen vorbeilaufen und jeweils Abzweigungen haben, die zu dem Beginn des Förderbereiches der kämmenden Zahnräder führen.

3. Brennstoffverteiler nach Anspruch 1 oder 2, dadurch gekennzeichnet, daß die mit dem Hauptzahnrad (3) kämmenden weiteren Zahnräder (4) mit einen Abstand zueinander derart am Umfang des Hauptzahnrades (3) angeordnet sind, daß die diese weiteren Zahnräder (4) aufnehmenden Gehäusebereiche voneinander getrennt sind.

4. Brennstoffverteiler nach einem der Ansprüche 1 bis 3, dadurch gekennzeichnet, daß die Abstände der weiteren Zahnräder (4) zueinander am Umfang des Hauptzahnrades (3) gleich groß sind.

5. Brennstoffverteiler nach einem der Ansprüche 1 bis 4, dadurch gekennzeichnet, daß das Hauptzahnrad (3) einen größeren Durchmesser als die damit kämmenden weiteren Zahnräder (4) hat und daß die weiteren Zahnräder insbesondere jeweils untereinander gleich groß sind und übereinstimmende Zähnezahlen haben.

6. Brennstoffverteiler nach einem der Ansprüche 1 bis 5, dadurch gekennzeichnet, daß zwei weitere Zahnräder (4) jeweils einander gegenüberliegend mit dem Hauptzahnrad kämmen und die Drehmittelpunkte der insgesamt drei Zahnräder auf einer gemeinsamen Gerade liegen.

7. Brennstoffverteiler nach einem der Ansprüche 1 bis 6, dadurch gekennzeichnet, daß jeweils Zahnräder miteinander kämmen, deren eines eine gerade und deren anderes eine ungerade Zähnezahl hat.

8. Brennstoffverteiler nach Anspruch 7, dadurch gekennzeichnet, daß das Hauptzahnrad (3) die ungerade Zähnezahl hat.
